# EUROPÄISCHE PATENTSCHRIFT

(11) **EP 2 034 509 B1**
(45) Veröffentlichungstag und Bekanntmachung des Hinweises auf die Patenterteilung: **29.02.2012**
(21) Anmeldenummer: 06769538.7
(22) Anmeldetag: 26.05.2006
(51) Int. Cl.: H01J 61/02, H01J 61/34

(54) **GASENTLADUNGS-REFLEKTORLAMPE**
GAS-DISCHARGE REFLECTOR LAMP
LAMPE À DÉCHARGE GAZEUSE À RÉFLECTEUR

(43) Veröffentlichungstag der Anmeldung: 11.03.2009
(73) Patentinhaber: Tsay, Victor Ivanovich, Moscow, 117463 (RU)
(72) Erfinder: Tsay, Victor Ivanovich, Moscow, 117463 (RU)
(74) Vertreter: Jeck, Anton
(86) Internationale Anmeldenummer: PCT/RU2006/000272
(87) Internationale Veröffentlichungsnummer: WO 2007/139420

(56) Entgegenhaltungen:
- WO-A1-95/29500
- DD-A1- 226 429
- JP-A- 59 012 554
- JP-A- 59 029 339
- RU-C1- 2 076 388
- RU-C1- 2 280 913
- SU-A1- 167 253
- SU-A1- 1 636 896
- US-A- 5 041 755

## Beschreibung

Die Erfindung bezieht sich auf eine Gasentladungs-Spiegellampe nach dem Oberbegriff des Anspruchs 1.

Sie dient insbesondere zur Vervollkommnung der Konstruktion der Gasentladungs-Spiegellampen, welche für Allgemein- und Sonderbeleuchtungen angewendet werden.

Es ist eine Gasentladungs-Spiegellampe bekannt, welche einen im Ballon eingebauten Brenner aufweist. Die Innenoberfläche des Ballons ist mit einer Spiegelschicht versehen (Urheberschein der UdSSR Nr. 1069032, 23.01.84.).

Durch US 5,041,755 ist eine Gasentladungs-Spiegellampe bekannt. Die Lampe hat einen Brenner, der an den Stromanschlüssen einer ballonförmigen Umhüllung angeschlossen ist. Entlang einer Längsachse der Lampe mündet der Ballon auf der einen Seite in einen Hals, welcher die Stromanschlüsse trägt. Auf der anderen Seite mündet der Ballon nippelförmig in einem zylindrischen Topf. Ein Teil der Innenfläche des Ballons ist derart mit einer Spiegelschicht bedeckt, dass eine über die Längskanten der Spiegelschicht verlaufende Ebene parallel zur Längsachse des Brenners verläuft. Die Spiegelschicht ist durch eine Querkante begrenzt, welche in dem Bereich liegt, der durch den Hals des Ballons begrenzt ist. Das nippelförmige Ende ist oberhalb der Längskante vollständig mit der Spiegelschicht versehen. Der Brenner ist so angeordnet, dass im Querschnitt über das Zentrum des Ballons das Verhältnis des Abstands zwischen der Brennerachse und der nächstliegenden Oberfläche der Spiegelschicht zum Abstand zwischen der Brennerachse und der Längskante der Spiegelschicht, die im Längsschnitt liegt, zwischen 0,6 und 1,0 beträgt. Ein Stromanschluss ist zwischen dem Brenner und der Spiegelschicht angeordnet.

Durch DD 226 429 A1 ist eine Gasentladungs-Spiegellampe bekannt mit einem Brenner, der an die Stromanschlüsse eines als Ellipsoid oder als Röhre ausgebildeten Ballons angeschlossen ist. Der Ballon ist so mit einer Spiegelschicht bedeckt, dass die über die Längskanten der Spiegelschicht verlaufende Ebene zur Längsachse des Brenners gleichläuft oder diese sogar einschließt. Die Spiegelschicht kann gleichviel, weniger oder mehr als die Hälfte des Ballons bedecken. Dadurch kann eine über die Längskanten der Spiegelschicht verlaufende Ebene einen Abstand zur Ballonachse aufweisen, welcher im Bereich zwischen 0,00 D bis 0,50 D des maximalen Innendurchmessers des Ballons liegt. Der Brenner kann parallel zur Längsachse des Ballons um bis zu einem Viertel des Durchmessers des Ballons versetzt angeordnet sein. Dadurch kann in einem Querschnitt senkrecht zur Längsachse des Ballons das Verhältnis des Abstands zwischen der Brennerachse und der nächstliegenden Oberfläche der Spiegelschicht zum Abstand zwischen der Brennerachse und der Längskante der Spiegelschicht ca. 0,45 bis 1,0 betragen.

Der Mangel dieser technischen Lösung, welche als Stand der Technik betrachtet wird, ist ein gewisser Verlust am Lichtstrom der Lampen. Die Ursache besteht darin, dass ein Teil der von der Spiegelschicht abgespiegelten Strahlen auf den Brenner in gestreckter Form einfällt. Solche gestreckte Brennerform ist den Quecksilberdampf-, Halogen-Metalldampf- und Natriumdampflampen eigen. Deswegen ist es nicht möglich, unterschiedliche Lichtstärkekurven sowohl in der Längs- als auch in der Querebene zu bekommen. Das mindert wesentlich die Betriebseigenschaften der Lampen.

Dem technischen Wesen nach ähnlich ist eine Gasentladungs-Spiegellampe, welche einen Brenner und einen Ballon aufweist. Der Brenner ist mit den Stromanschlüssen des Ballons verbunden. Mindestens die Hälfte der Innenoberfläche des Ballons ist mit einer Spiegelschicht bedeckt und zwar so, dass die Ebene, die über die Längskanten der Spiegelschicht verläuft, mit der Längsachse des Brenners gleichlaufend ist (Urheberschein der UdSSR, Nr. 1636896 A1, 23.03.91).

Diese technischen Lösungen wurden als Stand der Technik genommen. Sie ermöglichen es, die Lampen mit hoher Lichtausbeute und mit unterschiedlichen Lichtstärkekurven sowohl in Längs- als auch in Querebenen herzustellen. Das ist besonders von Bedeutung, wenn solche Lampen zur Beleuchtung von Straßen, Treibhäusern usw. eingesetzt werden.

Der Mangel dieser bekannten Lampen besteht in den zu hohen Herstellkosten der Lampen wegen der zu komplizierten Fertigungstechnik des axialunsymmetrischen Ballons. Die weiteren Mängel sind eine ungleichmäßige Wandstärke der Ballons, da die Formen beim Einblasen bei der Herstellung der Lampen nicht gedreht werden können, sowie die hohe Wahrscheinlichkeit der Entstehung von Glasspannungen beim Betrieb der Lampe.

Es ist Aufgabe der Erfindung, eine Gasentladungs-Spiegellampe der eingangs erwähnten Art zu schaffen, die mit gesenkten Kosten hergestellt werden kann und eine erhöhte Qualität aufweist.

Die gestellte Aufgabe wird durch die Merkmale des Anspruchs 1 gelöst.

Die Gasentladungs-Spiegellampe weist einen Brenner und einen Ballon auf. Der Brenner ist mit den Stromanschlüssen des Ballons verbunden. Mindestens die Hälfte der Innenoberfläche des Ballons ist mit einer Spiegelschicht bedeckt und zwar so, dass die Ebene, die über die Längskanten der Spiegelschicht verläuft, mit der Längsachse des Brenners gleichlaufend ist. Der Ballon der Gasentladungs-Spiegellampe ist als Ellipsoid ausgeführt. Die Querkanten der Spiegelschicht im Bereich, der durch den Hals und die Kuppel des Ballons begrenzt ist, liegen in den Querschnitten der Übergangszonen, wo der Hals und die Kuppel des Ballons zum Ellipsoidteil wechseln. Die Ebene, welche über die Längskanten der Spiegelschicht verläuft, weist einen Abstand H zur Ballonsachse auf. Diese Ebene liegt innerhalb von 0,04 D bis 0,11 D des max. Innendurchmessers D des Ballons. Der Brenner ist in der LängsSymmetrieebene angeordnet. Im Querschnitt, welcher über das Ellipsoid-Zentrum des Ballons verläuft, beträgt das Verhältnis des Abstands I zwischen der Brennerachse und der nächstliegenden Oberfläche der Spiegelschicht zum Abstand L zwischen der Brennerachse und der Kante der Spiegelschicht, welche im Längsschnitt liegt, ca. 0,56 bis 0,68. Mindestens ein Stromanschluss ist zwischen dem Brenner und der Spiegelschicht in der längsgerichteten Symmetrieebene angeordnet.

Weitere zweckmäßige und vorteilhafte Ausgestaltungen der Gasentladungs-Spiegellampe gehen aus den Unteransprüchen hervor.

Die Erfindung wird anhand eines in den Zeichnungen dargestellten Ausführungsbeispiels näher erläutert. Es zeigen:
- Fig. 1: die Gesamtansicht der Gasentladungs-Spiegellampe in der längs- gerichteten Symmetrieebene und
- Fig. 2: einen Querschnitt entlang der Linie A-A der Gasentladungs- Spiegellampe nach Fig. 1.

Der Brenner 1 der Gasentladungs-Spiegellampe ist an den Stromanschlüssen 3 und 4 in dem Ellipsoid-Ballon 2 angeschlossen, wie Fig. 1 zeigt. Der Ellipsoid-Ballon 2 ist durch den Hals 9 und die Kugel 12 begrenzt. Der Ballon 2 ist mit einer Spiegelschicht 5 (in der Fig. 1 schraffiert dargestellt) mit den Längskanten 6 und 7 bedeckt. Die Querkanten (11) der Spiegelschicht 5 liegen in den Querschnitten der Übergangsstelle vom Ellipsoid des Ballons 2 zum Hals (9) und in der Übergangsstelle zum Ellipsoidteil 12 und sind mit einer Strichlinie gekennzeichnet.

In Fig. 2 ist der Querschnitt A-A der Lampe nach Fig. 1 abgebildet. Der Querschnitt verläuft über den Mittelpunkt des Ballonellipsoids. Der Ballon 2 ist mit der Spiegelschicht 5 versehen. Die Ebene über die Längskanten 6 und 7 der Spiegelschicht 5 weist einen Abstand H von der Ballonachse 10 auf und liegt innerhalb von 0,04 D bis 0,11 D (D = max. Ballondurchmesser). Der Brenner 1 ist so angeordnet, dass das Verhältnis des Abstands I zwischen der Brennerachse 8 und der nächstliegenden Oberfläche der Spiegelschicht 5 zum Abstand L zwischen der Brennerachse 8 und der Kante der Spiegelschicht 5, die im Längsschnitt angeordnet ist, ca. 0,58 bis 0,68 beträgt. Die Pfeile geben die einfallenden und die abgespiegelten Strahlen an.

Wenn die Querkante (11) der Spiegelschicht 5 näher zum Hals (9) angeordnet ist (in Bezug auf die markierte Übergangslinie Ballonhals-Ellipsoid), dann ist beim Betrieb der Lampe eine Temperaturerhöhung am Lampensockel zu beobachten. Das beeinträchtigt den Sockelkitt und das Lot, da ein Teil der Strahlung nach den Rückstrahlungen von der Spiegelschicht 5 in den Hals (9) auf den Sockel einfällt.

Wenn die Querkanten der Spiegelschicht 5 näher zum Brenner 1 angeordnet sind (in Bezug auf die markierten Übergangslinien Ballonhals-Ellipsoid und Ballonkuppel-Ellipsoid), ist eine Minderung des Lichtstroms zu beobachten, da ein Teil der Nutzstrahlung in die obere Hemisphäre abgeht. Somit ist der Lichtstrom der Lampe beschränkt.

Wenn die Querkante der Spiegelschicht 5 näher zur Kuppel 12 angeordnet ist (in Bezug auf die markierte Übergangsstelle Ballonhals-Ellipsoid), ist ein gezwungener Kontakt zwischen dem Stromanschluss 4 und der Spiegelschicht 5 zu beobachten. Dabei ist rings um den laufenden Brenner 1 ein elektrisches Feld gebildet, welches die Lebensdauer der Lampe wesentlich reduziert. Ansonsten verursacht die Implementierung von einer isolierten Strecke des Stromanschlusses 4 neben der Spiegelfläche 5 eine wesentliche Verteuerung der Lampe.

Wenn die Ebene über die Längskanten 6 und 7 der Spiegelschicht 5 in einem Abstand 0,04 D (max. Ballondurchmesser) von der Ballonsachse 10 angeordnet ist, wird die Möglichkeit der Fertigung von Lampen mit unterschiedlichen Lichtstärkekurven sowie der Sicherstellung eines erforderlichen Schutzwinkels begrenzt.

Wenn die Ebene über die Längskanten 6 und 7 der Spiegelschicht 5 in einem Abstand von mehr als 0,11 D (max. Ballondurchmesser) von der Ballonsachse 10 angeordnet ist, ist der Strahlungsanteil nach den mehrfachen Rückspiegelungen erhöht und der Lichtstrom der Lampe nimmt ab.

Wenn der Brenner so angeordnet ist, dass das Verhältnis des Abstands I zwischen der Brennerachse 8 und der nächstliegenden Oberfläche der Spiegelschicht 5 zum Abstand L zwischen der Brennerachse 8 und der Kante der Spiegelschicht 5, welche im Längsschnitt liegt, weniger als 0,56 beträgt, ist der Anteil der durch die Spiegelschicht 5 rückgespiegelten Strahlung zu hoch. Das verursacht eine Überhitzung des Brenners 1.

Wenn der Brenner so angeordnet ist, dass im Querschnitt, welcher über den Ellipsoid-Mittelpunkt des Ballons 2 verläuft, das Verhältnis des Abstands I zwischen der Brennerachse 8 und der nächstliegenden Oberfläche der Spiegelschicht 5 zum Abstand L zwischen der Brennerachse 8 und der Kante der Spiegelschicht 5, welche im Längsschnitt liegt, weniger als 0,56 beträgt, ist der negative Einfluss der Spiegelschicht 5 auf den Brenner 1 zu hoch.

Wenn mindestens ein Draht-Stromanschluss zwischen dem Brenner 1 und der Spiegelschicht 5 in der längsgerichteten Symmetrieebene angeordnet ist, nimmt die Menge der rückgespiegelten Strahlen, welche von der Spiegelschicht 5 auf den Brenner 1 einfallen, ab.

Die Lampen werden folgenderweise zusammengebaut. Die Spiegelschicht 5 wird auf den Ballon 2 aufgetragen. Dabei werden die Ballonbereiche, welche die Spiegelschicht 5 abgrenzen, mittels Schirme abgedeckt. Die Stromanschlüsse 3 und 4 werden geformt und der Brenner 1 wird angeschlossen. Der Fuß mit den Stromanschlüssen 3 und 4 wird in den Ballon 2 hineingeschweißt. Dabei wird der Brenner 1 an einer genau festgelegten Stelle in Bezug auf die Spiegelschicht 5 angeordnet. Danach wird der Sockel an die Lampe angeschlossen.

Die Funktionsweise der Lampe ist wie folgt:

Die Lichtstrahlen treten aus dem Mittelpunkt des Brenners 1 aus und passieren in die Richtung der Spiegelschicht 5 an der Innenoberfläche des Ballons 2. Die Einfallslote zur Spiegelfläche 5 sind meistens an der Brennerachse 8 vorbei gerichtet. Dadurch passiert der Hauptteil der rückgespiegelten Strahlen am Brenner 1 vorbei und wird somit im Brenner 1 nicht abgeschwächt.

Die Lichtstrahlen, welche aus dem Brenner 1 in Richtung Ballonoberfläche ohne Spiegelschicht 5 austreten, werden bei ihrem Austritt aus der Lampe nicht rückgespiegelt.

Wenn die Einfallslote zur Spiegelfläche 5 auf den Brenner 1 gerichtet sind, fällt der Strahl auf den Brenner 1 ein. Mindestens ein Stromanschluss 3 ist zwischen dem Brenner 1 und der Spiegelschicht 5 in der längsgerichteten Symmetrieebene angeordnet. Dadurch fallen möglichst wenig rückgespiegelte Strahlen auf den Brenner 1 ein.

Die vorgeschlagene Lampe mit einem Brenner 1 mit einer Natrium-Bogenlampe (DNaT) mit einer Leistung von 250 W ist in einen Ellipsoid-Ballon 2 mit einem Durchmesser D von 120 mm eingebaut. Die Brennerachse 8 ist in Bezug auf die Lampenachse 10 um 19 mm versetzt. Die Querkanten 6 und 7 der Spiegelfläche 5 sind mit 8 mm Abstand von der Balonsachse 10 ausgeführt. Die Lichtausbeute der Achse beträgt 104 Lumen/W. Die Lichtstärkekurven dieser Lampe sowohl in der Längs- als auch in der Querrichtung sind den gängigen Strahlern OT 400-POP-DNaT mit Folienreflektionsflächen (POP) USchZT-15-400-POP I (C) ( 3T-15-400- (C)) ähnlich.

Die vorgeschlagene Lampe ermöglicht, die installierte Leistung abzusetzen und den Stromverbrauch um das 1,5 bis 1,8-fache zu reduzieren sowie die Pflanzenproduktivität um mehr als 15 % zu erhöhen.

Die Anwendung der Erfindung bei der Herstellung von Natrium-Spiegellampen wird ermöglicht, die Herstellkosten zu senken und eine hohe Lichtausbeute zu erhalten. Bei einem Lampenpreis von 210 Rubel/Stück und bei einer Jahresproduktion von 200.000 Stück wird dadurch ein wirtschaftlicher Effekt in einer Höhe von 1.200.000 Rubel erreicht.

## Patentansprüche

1. Gasentladungs-Spiegellampe mit einem Brenner (1), der an die Stromanschlüsse (3, 4) eines Ballons (2) angeschlossen ist, wobei der Ballon (2) mit einer Spiegelschicht (5) so bedeckt ist, dass die über die Längskanten der Spiegelschicht (5) verlaufende Ebene mit der Längsachse (8) des Brenners (1) gleichläuft, wobei die über die Längskanten der Spiegelschicht (5) verlaufende Ebene einen Abstand (H) zur Ballonachse (10) aufweist und im Bereich zwischen 0,04 D bis 0,11 D des maximalen Innendurchmessers (D) des Ballons (2) liegt, und wobei der Brenner (1) so angeordnet ist, dass im Querschnitt über das Ellipsoid-Zentrum des Ballons (2) das Verhältnis des Abstands (I) zwischen der Brennerachse (8) und der nächstliegenden Oberfläche der Spiegelschicht (5) zum Abstand (L) zwischen der Brennerachse (8) und der Kante (6, 7) der Spiegelschicht (5), die im Längsschnitt liegt, ca. 0,56 bis 0,68 beträgt, wobei mindestens ein Stromanschluss (3) zwischen dem Brenner (1) und der Spiegelschicht (5) in der längsgerichteten Symmetrieebene angeordnet ist,
**dadurch gekennzeichnet, dass**
- der Ellipsoidteil des Ballons (2) durch den Hals (9) und die Kuppel (12) begrenzt ist, und
- die Querkanten (11) der Spiegelschicht (5) in dem Bereich liegen, der durch den Hals (9) und die Kuppel (12) des Ballons (2) begrenzt ist und in den Querschnitten der Übergangszonen liegen, wo der Hals (9) und die Kuppel (12) des Ballons (2) zum Ellipsoidteil wechseln.

2. Gasentladungs-Spiegellampe nach Anspruch 1,
**dadurch gekennzeichnet,**
**dass** die Kuppel (12) sphärisch ist.

## Claims

1. A gas discharge mirror lamp, having a burner (1) that is connected to the electrical terminals (3, 4) of a bulb (2), in which the bulb (2) is covered with a mirror coating (5) such that the plane extending over the longitudinal edges of the mirror coating (5) is in the same direction as the longitudinal axis (8) of the burner (1), in which the plane extending over the longitudinal edges of the mirror coating (5) has a spacing (H) from the bulb axis (1) and is in the range between 0.04 D to 0.11 D of the maximum inside diameter (D) of the bulb (2), and in which the burner (1) is disposed such that in cross section over the ellipsoid center of the bulb (2), the ratio of the spacing (I) between the burner axis (8) and the closest surface of the mirror coating (5) to the spacing (L) between the burner axis (8) and the edge (6, 7) of the mirror coating (6) that is located in the longitudinal section is approximately 0.56 to 0.68, and in which at least one electrical terminal (3) between the burner (1) and the mirror coating (5) is disposed in the longitudinally-oriented plane of symmetry,
**characterized in that**
- the ellipsoid part of the bulb (2) is defined by the neck (9) and the dome (12), and
- the transverse edges (11) of the mirror coating (5) are located in the region that is defined by the neck (9) and the dome (12) of the bulb and are located in the cross sections of the transition zones, where the neck (9) and the dome (12) of the bulb change into the ellipsoid part.

2. The gas discharge mirror lamp as defined by claim 1,
**characterized in that**
the dome (12) is spherical.

## Revendications

1. Lampe à décharge gazeuse à réflecteur dotée d'un brûleur (1) qui est raccordé aux connexions électriques (3, 4) d'une ampoule (2), l'ampoule (2) étant recouverte d'une couche réfléchissante (5) de façon que le plan passant par les bords longitudinaux de la couche réfléchissante (5) soit parallèle à l'axe longitudinal (8) du brûleur (1), le plan passant par les bords longitudinaux de la couche réfléchissante (5) présentant une distance (H) par rapport à l'axe d'ampoule (10) qui est comprise entre 0,04 D et 0,11 D du diamètre intérieur maximal de l'ampoule (2), et le brûleur (1) étant disposé de façon qu'en coupe transversale par le centre d'ellipsoïde de l'ampoule (2) le rapport de la distance (I) entre l'axe de brûleur (8) et la surface la plus proche de la couche réfléchissante (5) à la distance (L) entre l'axe de brûleur (8) et le bord (6, 7) de la couche réfléchissante (5) qui se situe dans la coupe longitudinale soit environ compris entre 0,56 et 0,68, au moins une connexion électrique (3) étant disposée entre le brûleur (1) et la couche réfléchissante (5) dans le plan de symétrie longitudinal,
**caractérisée en ce que**
- la partie ellipsoïdale de l'ampoule (2) est limitée par le col (9) et le dôme (12), et
- les bords transversaux (11) de la couche réfléchissante (5) se situent dans la zone qui est limitée par le col (9) et le dôme (12) de l'ampoule (2) et se situent dans les coupes transversales des zones de transition où le col (9) et le dôme (12) de l'ampoule (2) passent à la partie ellipsoïdale.

2. Lampe à décharge gazeuse à réflecteur selon la revendication 1,
**caractérisée en ce**
**que** le dôme (12) est sphérique.
